# EUROPÄISCHE PATENTSCHRIFT

(11) **EP 2 808 442 B1**
(45) Veröffentlichungstag und Bekanntmachung des Hinweises auf die Patenterteilung: **18.11.2015**
(21) Anmeldenummer: 13002777.4
(22) Anmeldetag: 29.05.2013
(51) Int. Cl.: D21F 3/02, D21G 1/00

(54) **Vorrichtung zum Bilden eines Langspalts**
Apparatus for forming an extended nip
Dispositif de formation d'une zone de pincement allongée

(43) Veröffentlichungstag der Anmeldung: 03.12.2014
(73) Patentinhaber: Andritz Küsters GmbH, 47805 Krefeld (DE)
(72) Erfinder: Meitner, Robert, 47829 Krefeld (DE); Lange, David, Beloit, WI 53511 (US); Anzel, Andreas, 8045 Graz (AT); Mausser, Wilhelm, 8047 Graz (AT)
(74) Vertreter: Henseler, Daniela

(56) Entgegenhaltungen:
- EP-A1- 1 505 204
- WO-A1-2005/042834

## Beschreibung

Die Erfindung betrifft eine Vorrichtung zum Bilden eines Langspalts zwischen einer Gegenwalze und einer Schuhwalze zum Behandeln einer Warenbahn, insbesondere einer Papier-, Karton-, Tissuebahn oder sonstigen Faserstoffbahn.

Derartige Vorrichtungen finden insbesondere in Pressenpartien und Kalandern Verwendung.

Aus DE 30 30 233 C3 ist eine Nasspresse zum Entwässern von Faserbahnen bekannt, bei der eine verlängerte Presszone angewendet wird, um die Entwässerung, verglichen mit anderen Presswalzen, wesentlich zu erhöhen. Zwischen einer Gegenwalze und einem umlaufenden Band, gegen das sich von innen her ein Gleitschuh anlegt, ist aufgrund einer konkaven Form der Gleitfläche des Gleitschuhs ein verlängerter Pressspalt gebildet, durch den die Faserbahn hindurchläuft. Das umlaufende Band ist durch an seinen Stirnseiten befestigte Ringscheiben in einer im Wesentlichen walzenförmigen Form gehalten. Der Gleitschuh ist auf einem Schuhfuß befestigt, der über ein Druckkissen aus einem elastischen Material, z.B. Kunststoff oder Gummi, mit einem feststehenden Joch verbunden ist und gegenüber diesem durch Stifte in Druckrichtung geführt und quer hierzu formschlüssig gehalten ist. Zum Befestigen des Druckkissens am Schuhfuß und am Joch dienen Metallleisten.

Der von dem Druckkissen eingeschlossene Raum ist über Leitungen fluidbeaufschlagbar, so dass es möglich ist, den Anpressdruck des Gleitschuhs an die Gegenwalze zu variieren. Das Druckkissen ist dabei so angeordnet, dass die auf den Gleitschuh vom Druckkissen ausgeübte resultierende Kraft durch die in Laufrichtung des Walzenumfangs zweite Hälfte des gebildeten Pressspalts geht. Hierdurch wird ein langsamer Druckanstieg bewirkt, der dann am Ende der Presszone schnell abfällt, was für einen Entwässerungsvorgang vorteilhaft ist. Um über die Walzenbreite unterschiedliche Anpressdrücke einstellen zu können, kann das Druckkissen axial in Zonen unterteilt sein. Nachteilig ist, dass das Druckkissen aus einem elastischen Material, z.B. Kunststoff oder Gummi, verschleißanfällig ist. Die Kostenvorteile von Druckkissen gegenüber aufwändigeren Belastungszylindersystemen gehen deshalb aufgrund kürzerer Wartungsintervalle vielfach wieder verloren.

Aus US 4,713,147 ist eine Nasspresse mit einem verlängerten Pressnip bekannt, bei der zwei getrennte Druckkissen zur Einstellung der Linienlast entlang der Presszonenlänge des Pressnips vorgesehen sind. Die Form der Pressdruckkurve ist dadurch besser einstellbar. Die vorstehend genannten Nachteile gelten hier jedoch entsprechend.

Die WO 2005/042834 offenbart eine Vorrichtung gemäß dem Oberbegriff des Anspruchs 1.

Aufgabe der Erfindung ist es daher, eine Vorrichtung zum Bilden eines Langspalts nach dem Oberbegriff des Anspruchs 1 zu schaffen, bei der der Pressschuh über ein fluidbeaufschlagbares Druckkissen als Anpresseinheit an die Gegenwalze drückbar ist und das Druckkissen dabei verschleißarm arbeitet.

Diese Aufgabe wird durch die Merkmale des Anspruchs 1 gelöst.

Hierdurch wird eine Vorrichtung zum Bilden eines Langspalts geschaffen, bei der sämtliche Reibungswirkungen zwischen einem stempelartigen Abschnitt des Pressschuhs und dem Druckkissen einerseits und der nutartigen Kammer und dem Druckkissen andererseits vermieden werden. Unter Vermeidung von Stick-Slip-Effekten kann das Druckkissen durch die Seitenführung einer Rollwand aus einem flachen ersten Profil bis zu einem höheren zweiten Profil entfaltet werden, wodurch eine Hubbewegung des Pressschuhs ausgeführt wird. Die Hubbewegung ermöglicht das Verschieben des Pressschuhs gegenüber dem Walzenmantel und die Einstellung eines Pressdrucks im Langspalt. Das Druckkissen unterliegt damit einem deutlich geringeren Verschleiß.

Die Fluidbeaufschlagung des Druckkissens ist erfindungsgemäß quasi eine Aufblasfluidbeaufschlagung, bei der die Rollwand immer eine Rollfalte bildet, die bei allen Betriebszuständen erhalten bleibt. Das Abrollverhalten der Rollwand ermöglicht es, einen stempelartigen Abschnitt des Schuhs zu führen, der sich axial entlang einer Schuhlänge erstreckt, die üblicherweise quer zur Maschinenrichtung (MD) verläuft.

Gemäß bevorzugter Ausführungsbeispiele ist das Druckkissen aus einem flexiblen Material hergestellt, das auch die Rollwand mit einer Rollfalte ausbildet. Dabei taucht der stempelartige Abschnitt des Pressschuhs zwischen zwei axial sich erstreckenden Rollfalten in das Druckkissen unter Einstülpung desselben ein.

Vorteilhaft ist ferner, dass das Druckkissen gebildet wird von einem fluidbeaufschlagbaren flexiblen Schlauch, dessen zwei im Querschnitt übereinander angeordnete Materiallagen derart U-förmig in die nutartige Kammer eingelegt sind, dass die Schlauchfalten der Schenkelenden des U-förmigen eingelegten Schlauchs die Rollwand bilden. Die Rollwand ist dann einstückig ausgebildet mit dem Druckkissen, wodurch zudem ein einfach und schnell montierbares Druckkissen geschaffen wird. Alternativ kann ein Formteil mit endseitig eingespannter Rollwand vorgesehen sein.

Weiterhin können mehrere Druckkissen längs einer Schuhbreite in Maschinenrichtung vorgesehen sein, denen jeweils ein stempelartiger Abschnitt des Pressschuhs zugeordnet ist. Die Einstellung der Linienlast entlang der Presszonenlänge des Langspalts ist dann variierbar.

Um über die Schuhlänge, d.h. die Walzenbreite quer zur Maschinenrichtung, unterschiedliche Anpressdrücke einstellen zu können, kann das Druckkissen axial in Zonen unterteilt sein. Alternativ oder zusätzlich kann der stempelartige Abschnitt des Pressschuhs mit unterschiedlichen Aufstandsflächen in das oder die Druckkissen eintauchen. Eine Randbe- oder Randentlastung des Pressschuhs ist dadurch einstellbar. Darüber hinaus können dazu auch zusätzlich Belastungszylindereinrichtungen vorgesehen sein, mit denen der Linienlastverlauf entlang der Presszone im Langspalt variiert werden kann.

Weitere Ausgestaltungen der Erfindung sind der nachfolgenden Beschreibung und den Unteransprüchen zu entnehmen.

Die Erfindung wird nachstehend anhand der in den beigefügten Abbildungen dargestellten Ausführungsbeispiele näher erläutert.
Fig. 1a zeigt schematisch im Querschnitt und teilweise eine Vorrichtung zum Bilden eines Langspalts mit einer Schuhwalze gemäß einem ersten Ausführungsbeispiel,
Fig. 1b zeigt schematisch im Querschnitt und teilweise eine Vorrichtung zum Bilden eines Langspalts mit einer Schuhwalze gemäß einem zweiten Ausführungsbeispiel,
Fig. 2a zeigt schematisch die Vorrichtung gemäß Fig. 1a mit Druckkissen auf einem höheren Profil,
Fig. 2b zeigt schematisch die Vorrichtung gemäß Fig. 2a für ein drittes Ausführungsbeispiel,
Fig. 2c zeigt schematisch ein flaches erstes Profil und ein höheres zweites Profil eines Druckkissens,
Fig. 3a zeigt schematisch die Vorrichtung gemäß Fig. 2a für ein viertes Ausführungsbeispiel,
Fig. 3b zeigt schematisch die Vorrichtung gemäß Fig. 2a für ein fünftes Ausführungsbeispiel,
Fig. 3c zeigt schematisch die Vorrichtung gemäß Fig. 2a für ein sechstes Ausführungsbeispiel,
Fig. 4 zeigt schematisch im Längsschnitt und teilweise eine Vorrichtung zum Bilden eines Langspalts mit einer Schuhwalze gemäß dem ersten Ausführungsbeispiel mit Anschlusseinrichtung für eine Fluidbeaufschlagung,
Fig. 5 zeigt schematisch im Längsschnitt und teilweise eine Vorrichtung zum Bilden eines Langspalts mit einer Schuhwalze gemäß dem ersten Ausführungsbeispiel mit einer anderen Anschlusseinrichtung für eine Fluidbeaufschlagung,
Fig. 6 zeigt schematisch die Vorrichtung gemäß Fig. 2a für ein siebtes Ausführungsbeispiel,
Fig. 7a und Fig. 8a zeigen sich im Endbereich verjüngende stempelartige Abschnitte,
Fig. 7b bis 7d und Fig. 8b bis 8d zeigen unterschiedliche Linienlastkurven entlang einer Presszone im Langspalt.

Wie Fig. 1a und Fig. 2a zeigen, betrifft die Erfindung gemäß einem ersten Ausführungsbeispiel eine Vorrichtung zum Bilden eines Langspalts 1 zwischen einer Gegenwalze 2 und einer Schuhwalze 3 zum Behandeln einer Warenbahn. Die Warenbahn ist insbesondere eine Papier-, Karton-, Tissuebahn oder sonstige Faserstoffbahn.

Die Schuhwalze 3 weist einen Träger 4 und einen um den Träger 4 drehbaren, flexiblen Walzenmantel 5 auf. Der Träger 4 ist vorzugsweise als ein feststehendes Joch ausgebildet. Der Walzenmantel 5 ist im Bereich des Langspalts 1 auf einer Kopffläche 7 eines am Träger 4 geführten Pressschuhs 6 abgestützt. Der Pressschuh 6 ist zur Erzeugung eines Pressdrucks über mindestens eine fluidbeaufschlagbare Druckkammer, hier gemäß erstem Ausführungsbeispiel die Druckkammern 8, 9, am Träger 4 bewegbar abgestützt.

Die Druckkammer 8, 9 ist als ein Druckkissen 10 ausgebildet, an dem der Pressschuh 6 sich rückseitig flächig abstützt, wobei das Druckkissen 10 in eine nutartige Kammer 11 eingelegt ist.

Der Pressschuh 6 weist rückseitig mindestens einen stempelartigen Abschnitt 12 bzw. einen Fuß auf, der in mindestens ein einstülpbares Druckkissen 10 eintaucht zur Ausführung von Hubbewegungen. Dazu stützt sich das Druckkissen 10 über eine Rollwand 13 bildende Druckkissenseitenwand an der nutartigen Kammer 11 geführt ab. Das Druckkissen 10 ist dazu aus einem flexiblen Material hergestellt.

Die Rollwand 13 bildet eine Rollfalte 14 zwischen dem stempelartigen Abschnitt 12 des Pressschuhs 6 und einer Innenseitenwand 15 der nutartigen Kammer 11. Das Abrollverhalten der Rollwand 13 bestimmt eine Hubweglänge in Hubrichtung. Vorzugsweise sollte eine freie Höhe H der nutartigen Kammer 11 mindestens die Hälfte des Bewegungshubs des Pressschuhs 6 in Druckrichtung X betragen, wie Fig. 2c verdeutlicht.

Ein Abstand Y zwischen dem stempelartigen Abschnitt 12 des Pressschuhs 6 und der Innenseitenwand 15 der nutartigen Kammer 11 ist derart gewählt, dass die Rollwand 13 beim Verschieben des stempelartigen Abschnitts 12 in Hubrichtung an die Innenseitenwand 15 der nutartigen Kammer 11 angepresst ist.

Ein wesentlicher Vorteil des Druckkissens 10 liegt auch darin, dass die auf den stempelartigen Abschnitt 12 wirkende Druckfläche des Druckkissens 10 unabhängig von den Hubbewegungen ist, wie Fig. 1a in Verbindung mit Fig. 2a zeigt.

Als Druckkissen 10 ist vorzugsweise ein fluidbeaufschlagbarer flexibler Schlauch 16 in die axial sich erstreckende nutartige Kammer 11 eingelegt. Die zwei im Querschnitt übereinander angeordneten Materiallagen 17, 18 des Schlauchs 16 sind derart U-förmig in die nutartige Kammer 11 eingelegt, dass die Schlauchfalten der Schenkelenden des U-förmig eingelegten Schlauchs die Rollwand 13 bilden. Der in einem Hubeingriff mit dem Druckkissen 10 stehende stempelartige Abschnitt 12 wird bei der Ausführung von Hubbewegungen von dem Schlauch 16 im Querschnitt U-förmig umschlossen.

Der Schlauch 16 besteht vorzugsweise aus einem faserverstärkten Kunststoff oder einer faserverstärkten Gummimischung. Die Rollwand 13 ist dann einstückig mit dem Schlauch 16 ausgebildet.

Der Pressschuh 6 wird über mindestens einen Druck, dann, wenn gemäß Fig. 2a zwei Druckkissen 10 vorgesehen sind, zwei Drücke P1 und P2, in den Schläuchen 16 gegen die Gegenwalze 2 oder ein Gegenelement angelegt und gepresst. Zum Anlegen rollt der Schlauch 16 in seiner Aufnahme, hier der Kammer 11, hoch. Die Drücke P1 und P2 können unabhängig voneinander eingestellt werden. Unterschiedliche Druckprofile lassen sich so im Langspalt 1 einstellen.

Wie Fig. 2b zeigt, kann alternativ zu einem Schlauch das Druckkissen 10 von einem flexiblen Formteil 19 gebildet werden, das endseitig eingespannt ist an Einspannstellen 20.

Gemäß Fig. 1b kann der Pressschuh 6 geteilt ausgeführt sein. Dies ermöglicht den Aufbau des Pressschuhs 6 aus Schichten 21, 22 unterschiedlicher Materialien. Diese Schichten 21, 22 können in Maschinenrichtung (MD) zueinander geführt sein, beispielsweise mittels Passfedern 23 oder Schrauben. Die Schicht 21 kann sich gegenüber der Schicht 22 krümmen aufgrund von Temperaturunterschieden. In Maschinenquerrichtung (CD) können die Schichten 21, 22 frei verschiebbar sein. Gleiches kann auch für die stempelartigen Abschnitte 12 unter dem Pressschuh 6 gelten.

Wie die beschriebenen Fig. 1a, Fig. 1b, Fig. 2a und Fig. 2b zeigen, kann der Pressschuh 6 in Maschinenrichtung (MD) mindestens zwei beabstandet quer zur Maschinenrichtung sich erstreckende stempelartige Abschnitte 12 aufweisen, denen jeweils eine nutartige Kammer 11 mit einem eingelegten Druckkissen 10 zugeordnet ist. Die Druckbeaufschlagung der mehreren Druckkissen 10 erfolgt vorzugsweise unterschiedlich.

Fig. 3a zeigt ein Ausführungsbeispiel mit drei Druckkissen 10 aus beispielsweise U-förmig eingelegten Schläuchen 16. Der Pressschuh 6 kann dann über drei stempelartige Abschnitte 12 an die Gegenwalze 2 bzw. ein Gegenelement angepresst werden. Der Druck P2 ist dann beispielsweise ein Hauptarbeitsdruck, während die Drücke P1 und P3 Drücke zur MD-Profilierung sind.

Wie Fig. 3b und Fig. 3c zeigen, kann der Pressschuh 6 über nur einen stempelartigen Abschnitt 12 mit einem zugeordneten Druckkissen 10, hier gebildet von einem Schlauch 16, angepresst werden. Fig. 3b zeigt dabei, dass der Pressschuh 6 mit dem Träger 4 verbunden ist und gegenüber diesem durch Stifte 31 in Druckrichtung X geführt und quer hierzu über Halterungen 32 gehalten ist. Dies gilt für die vorstehend beschriebenen Ausführungsbeispiele entsprechend.

Wie Fig. 4 und Fig. 5 in Maschinenquerrichtung (CD) zeigen, kann der axial sich erstreckende Schlauch 16 endseitig einen seitlichen Anschluss 27 zur Fluidbeaufschlagung 24 aufweisen. Gemäß Fig. 4 ist dieser Anschluss 27 beispielsweise rund ausgebildet. Ferner kann ein Stützelement 25 vorgesehen sein, das verhindert, dass Kraft von dem freien Schlauchende auf den Pressschuh 6 wirkt. Gemäß Fig. 5 ist der seitliche Anschluss 27 beispielsweise rechteckig oder U-förmig wie der Schlauch 16 unter dem Pressschuh 6 ausgebildet. Das jeweils gegenüberliegende Ende des Schlauchs 16 kann entsprechend ausgebildet sein.

Wie schließlich Fig. 6 zeigt, kann der stempelartige Abschnitt 12 über die Schuhlänge, d.h. in Maschinenquerrichtung (CD), mit unterschiedlich großen Aufstandsflächen 26 in das jeweilige Druckkissen 10 eintauchen. Die Aufstandsfläche 26 eines stempelartigen Abschnitts 12 kann randseitig kleiner sein als mittig.

Fig. 7b bis Fig. 7d zeigen beispielhaft für einen stempelartigen Abschnitt 12 (Fig. 7a) in Maschinenquerrichtung (CD) die daraus folgenden Linienkräfte in der Presszone des Pressschuhs 6. Die randseitig kleineren Aufstandsflächen 26 führen im Randbereich des Pressschuhs 6 zu niedrigeren Linienlasten als im mittigen Bereich. Die Verringerung der wirksamen Druckfläche kann beispielsweise 25 % betragen, wie Fig. 6 zeigt.

Dem stempelartigen Abschnitt 12 mit kleinerer Aufstandsfläche 26 kann mindestens eine separate Kraftkomponente F1, F2 zur Erhöhung einer lokalen Presskraft zugeordnet sein. Der Angriff dieser zusätzlichen Kraftkomponenten F1, F2 liegt vorzugsweise zwischen den beispielhaft zwei stempelartigen Abschnitten 12, wie dies Fig. 6 in Verbindung mit Fig. 7a verdeutlicht. Mit diesen zusätzlichen Kraftkomponenten kann, wie Fig. 7c zeigt, ohne Wirkung des/der Druckkissen 10 nur im Randbereich eine Linienlast eingestellt werden. Wie Fig. 7d zeigt, kann die Randentlastung gemäß Fig. 7b durch die zusätzlichen Kraftkomponenten F1 und F2 auf die gleiche Linienlast über die Schuhlänge ausgeglichen werden.

Wie die Fig. 8b bis Fig. 8d zeigen, können die zusätzlichen Kraftkomponenten F1 und F2 solche Zusatzdrücke aufbringen, wie in Fig. 8c verdeutlicht, so dass trotz kleinerer Aufstandsflächen 26 die Linienlasten randseitig höher sind als in einem mittigen Bereich für einen stempelartigen Abschnitt 12 gemäß Fig. 8a.

Bei allen Ausführungsbeispielen kann, wie exemplarisch in Fig. 3c dargestellt ist, ein Tuch 28 zwischen der Kopffläche 7 des Pressschuhs 6 und dem Walzenmantel 5 als Verschleißschutz eingelegt sein. Dieses Tuch 28 ist vorzugsweise thermisch belastbar und kann aus einem vergleichbaren Material wie der Walzenmantel 5 bestehen.

Verwendung kann die vorstehend beschriebene Vorrichtung finden als Nasspresse oder Kalander.

## Patentansprüche

1. Vorrichtung zum Bilden eines Langspalts (1) zwischen einer Gegenwalze (2) und einer Schuhwalze (3) zum Behandeln einer Warenbahn, wobei die Schuhwalze (3) einen Träger (4) und einen um den Träger (4) drehbaren, flexiblen Walzenmantel (5) aufweist, der im Bereich des Langspalts (1) auf einer Kopffläche (7) eines am Träger (4) geführten Pressschuhs (6) abgestützt ist, und der Pressschuh (6) zur Erzeugung eines Pressdrucks über eine fluidbeaufschlagbare Druckkammer (8, 9) am Träger (4) bewegbar abgestützt ist, die Druckkammer (8, 9) als ein Druckkissen (10) ausgebildet ist, an dem der Pressschuh (6) sich rückseitig flächig abstützt, wobei das Druckkissen (10) in eine nutartige Kammer (11) eingelegt ist, und wobei der Pressschuh (6) rückseitig einen stempelartigen Abschnitt (12) aufweist, **dadurch gekennzeichnet, dass** der stempelartige Abschnitt (12) des Pressschuhs (16) in ein einstülpbares Druckkissen (10) eintaucht zur Ausführung von Hubbewegungen und das Druckkissen (10) sich dazu über eine Rollwand (13) bildende Druckkissenseitenwand an der nutartigen Kammer (11) geführt abstützt.

2. Vorrichtung nach Anspruch 1, **dadurch gekennzeichnet, dass** die Rollwand (13) eine Rollfalte (14) bildet zwischen dem stempelartigen Abschnitt (12) des Pressschuhs (6) und einer Innenseitenwand (15) der nutartigen Kammer (11), deren Abrollverhalten eine Hubweglänge in Hubrichtung (X) bestimmt.

3. Vorrichtung nach Anspruch 1 oder 2, **dadurch gekennzeichnet, dass** ein Abstand (Y) zwischen dem stempelartigen Abschnitt (12) des Pressschuhs (6) und einer Innenseitenwand (15) der nutartigen Kammer (11) derart gewählt ist, dass die Rollwand (13) beim Verschieben des stempelartigen Abschnitts (12) in Hubrichtung (X) an die Innenseitenwand (15) der nutartigen Kammer (11) angepresst ist.

4. Vorrichtung nach einem der Ansprüche 1 bis 3, **dadurch gekennzeichnet, dass** als Druckkissen (10) ein fluidbeaufschlagbarer flexibler Schlauch (16) in die axial sich erstreckende nutartige Kammer (11) eingelegt ist, dessen zwei im Querschnitt übereinander angeordnete Materiallagen (17, 18) derart U-förmig in die nutartige Kammer (11) eingelegt sind, dass die Schlauchfalten der Schenkelenden des U-förmig eingelegten Schlauchs (16) die Rollwand (13) bilden.

5. Vorrichtung nach Anspruch 4, **dadurch gekennzeichnet, dass** der in einem Hubeingriff mit dem Druckkissen (10) stehende stempelartige Abschnitt (12) bei der Ausführung von Hubbewegungen von dem Schlauch (16) im Querschnitt U-förmig umschlossen ist.

6. Vorrichtung nach Anspruch 4 oder 5, **dadurch gekennzeichnet, dass** der Schlauch (16) aus einem faserverstärkten Kunststoff oder einer faserverstärkten Gummimischung besteht.

7. Vorrichtung nach einem der Ansprüche 1 bis 3, **dadurch gekennzeichnet, dass** die Rollwand (13) einstückig mit einem flexiblen Formteil (19) ausgebildet und endseitig eingespannt ist.

8. Vorrichtung nach einem der Ansprüche 1 bis 7, **dadurch gekennzeichnet, dass** der Pressschuh (6) in Maschinenrichtung (MD) mindestens zwei beabstandet quer zur Maschinenrichtung (CD) sich erstreckende stempelartige Abschnitte (12) aufweist, denen jeweils eine nutartige Kammer (11) mit einem eingelegten Druckkissen (10) zugeordnet ist.

9. Vorrichtung nach Anspruch 8, **dadurch gekennzeichnet, dass** die Druckbeaufschlagung der mehreren Druckkissen (10) unterschiedlich erfolgt.

10. Vorrichtung nach einem der Ansprüche 1 bis 9, **dadurch gekennzeichnet, dass** der stempelartige Abschnitt (12) in Schuhlängsrichtung mit unterschiedlich großen Aufstandsflächen (26) in das jeweilige Druckkissen (10) eintaucht.

11. Vorrichtung nach Anspruch 10, **dadurch gekennzeichnet, dass** die Aufstandsfläche (26) eines stempelartigen Abschnitts (12) randseitig kleiner ist als mittig.

12. Vorrichtung nach Anspruch 10 oder 11, **dadurch gekennzeichnet, dass** dem stempelartigen Abschnitt (12) mit kleinerer Aufstandsfläche (26) mindestens eine separate Kraftkomponente (F1, F2) zur Erhöhung einer lokalen Presskraft zugeordnet ist.

13. Vorrichtung nach einem der Ansprüche 1 bis 12, **dadurch gekennzeichnet, dass** das Druckkissen (10) anfangs- und/oder endseitig in Schuhlängsrichtung Anschlusseinrichtungen (27) für eine Fluidbeaufschlagung (24) aufweist.

14. Vorrichtung nach einem der Ansprüche 1 bis 13, **dadurch gekennzeichnet, dass** zum Schutz der Kopffläche (7) des Pressschuhs (6) zwischen Kopffläche (7) und Walzenmantel (5) ein Tuch (28) als Verschleißschutz vorgesehen ist.

15. Verwendung der Vorrichtung nach einem der Ansprüche 1 bis 14 als Nasspresse oder Kalander.

## Claims

1. Apparatus for forming an extended nip (1) between a mating roll (2) and a shoe roll (3) for treating a material web, the shoe roll (3) having a carrier (4) and a flexible roll shell (5) rotatable about the carrier (4), which roll shell is supported in the region of the extended nip (1) on a head face (7) of a press shoe (6) which is guided on the carrier (4), and the press shoe (6) for generating a pressure is movably supported on the carrier (4) using a fluid-load pressure chamber (8, 9), the pressure chamber (8, 9) being configured as a pressure cushion (10) on which the press shoe (6) by way of the rear side is supported in a planar manner, wherein the pressure cushion (10) is placed in a groove-type chamber (11), and wherein the press shoe (6) on the rear side has a male form portion (12), **characterized in that** the male form portion (12) of the press shoe (6), for performing lifting movements, projects into a pressure cushion (10) which can be invaginated, and the pressure cushion (10) to this end is supported in a guiding manner by way of a pressure-cushion side wall, which forms a rollable wall (13), on the groove-type chamber (11).

2. Apparatus according to Claim 1, **characterized in that** the roll wall (13) forms a rolling fold (14) between the male form portion (12) of the press shoe (6) and an inner side wall (15) of the groove-type chamber (11), the rolling behaviour of said rolling fold (14) determining a lifting length in the lifting direction (X).

3. Apparatus according to Claim 1 or 2, **characterized in that** a distance (Y) between the male form portion (12) of the press shoe (6) and an inner side wall (15) of the groove-type chamber (11) is selected in such a manner that the rollable wall (13) during displacement of the male form portion (12) in the lifting direction (X) is pressed against the inner side wall (15) of the groove-type chamber (11).

4. Apparatus according to one of Claims 1 to 3, **characterized in that** a fluid-loadable flexible tube (16) is placed as a pressure cushion (10) in the axially extending groove-type chamber (11), the two material layers (17, 18) of said tube (16), which in the cross section are disposed on top of one another, are placed in a U-shape in the groove-type chamber (11) in such a manner that the tube folds of the leg ends of the tube (16) which is placed in a U-shaped manner form the rollable wall (13).

5. Apparatus according to Claim 4, **characterized in that** the male form portion (12) which is engaged for lifting to the pressure cushion (10) during performing lifting movements is enclosed by the tube (16) in a U-shaped cross-sectional manner.

6. Apparatus according to Claim 4 or 5, **characterized in that** the tube (16) is composed of a fibre-reinforced plastic material or a fibre-reinforced rubber compound.

7. Apparatus according to one of Claims 1 to 3, **characterized in that** the rollable wall (13) is integrally configured with a flexible forming part (19) and is clamped at the end sides.

8. Apparatus according to one of Claims 1 to 7, **characterized in that** the press shoe (6) in the machine direction (MD) has at least two male form portions (12) which extend across the machine direction (CD) in a spaced-apart manner and which are in each case assigned one groove-type chamber (11) having a pressure cushion (10) placed therein.

9. Apparatus according to Claim 8, **characterized in that** pressure loading of the plurality of pressure cushions (10) is performed in a variable manner.

10. Apparatus according to one of Claims 1 to 9, **characterized in that** the male form portion (12) in the longitudinal direction of the shoe plunges into the respective pressure cushion (10) by way of variably sized bearing faces (26).

11. Apparatus according to Claim 10, **characterized in that** the bearing face (26) of a male form portion (12) at the peripheries is smaller than in the centre.

12. Apparatus according to Claim 10 or 11, **characterized in that** the male form portion (12) having a comparatively small bearing face (26) is assigned at least one separate force component (F1, F2) for increasing a localized pressing force.

13. Apparatus according to one of Claims 1 to 12, **characterized in that** the pressure cushion (10) at the front side and/or end side in the longitudinal direction of the shoe has connector installations (27) for fluid loading (24).

14. Apparatus according to one of Claims 1 to 13, **characterized in that** for protecting the head face (7) of the press shoe (6), a cloth (28) is provided as wear protection between the head face (7) and the roll shell (5).

15. Use of the apparatus according to one of Claims 1 to 14 as a wet press or a calender.

## Revendications

1. Dispositif de formation d'une fente allongée (1) entre un tambour opposé (2) et un tambour à sabot (3) pour traiter un produit en bande, dans lequel le tambour à sabot (3) comprend un support (4) ainsi qu'un bandage de cylindre (5) rotatif et flexible autour du support (4) qui est supporté dans la région de la fente allongée (1) sur une surface de tête (7) d'un sabot de pression (6) guidé par le support (4), le sabot de pression (6) pour produire une pression de compression sur une chambre de pression (8, 9) alimentée par un fluide étant supporté de façon mobile par le support (4), la chambre de pression (8, 9) ayant la forme d'un tampon presseur (10) sur lequel le sabot de pression (6) s'appuie à l'arrière à plat, le tampon presseur (10) étant disposé dans une chambre (11) en forme de rainure, le tampon presseur (10) présentant en outre à l'arrière une section (12) en forme de timbre, **caractérisé en ce que** la section (12) en forme de timbre du sabot de pression (6) plonge dans un tampon presseur (10) emboutissable pour réaliser des mouvements de levée, et **en ce que** le tampon presseur (10) s'appuie à cet effet de façon guidée une paroi de roulement (13) formant une paroi latérale du tampon presseur à la chambre (11) en forme de rainure.

2. Dispositif selon la revendication 1, **caractérisé en ce que** la paroi de roulement (13) forme un pli de roulement (14) entre la section (12) en forme de timbre du sabot de pression (6) et une paroi latérale intérieure (15) de la chambre (11) en forme de rainure dont le comportement de roulement correspond à une longueur de course de levée dans la direction (X) de levée.

3. Dispositif selon la revendication 1 ou 2, **caractérisé en ce que** l'on choisit un espacement (Y) entre la section (12) en forme de timbre du sabot de pression (6) et une paroi latérale intérieure (15) de la chambre (11) en forme de rainure, de sorte que la paroi de roulement (13) est pressée contre la paroi latérale intérieure (15) de la chambre (11) en forme de rainure lors du déplacement de la section (12) en forme de timbre dans la direction de levée (X).

4. Dispositif selon l'une des revendications 1 à 3, **caractérisé en ce qu'**un tuyau flexible (16) alimenté par un fluide s'étendant axialement dans la chambre (11) en forme de rainure est disposé en tant que tampon presseur (10), comprenant en section deux couches de matériau superposées (17, 18) en forme de U disposées dans la chambre en forme de rainure (11) de sorte que les plis du tuyau des extrémités des jambes du tuyau (16) disposé en forme de U forment la paroi de roulement (13).

5. Dispositif selon la revendication 4, **caractérisé en ce que** la section (12) en forme de timbre qui se trouve en prise de levage avec le tampon presseur (10) est entourée par le tuyau (16) dans la section en forme de U lors de l'exécution des mouvements de levée.

6. Dispositif selon la revendication 4 ou 5, **caractérisé en ce que** le tuyau (16) est formé d'un matériau synthétique renforcé par des fibres ou d'un mélange de caoutchoucs renforcé par des fibres.

7. Dispositif selon l'une des revendications 1 à 3, **caractérisé en ce que** la paroi de roulement (13) est en une seule pièce avec une pièce de forme flexible (19) et est encastrée à son extrémité.

8. Dispositif selon l'une des revendications 1 à 7 **caractérisé en ce que** le sabot de pression (6) présente dans la direction machine (DM) au moins deux sections (12) en forme de timbre s'étendant à distance perpendiculairement à la direction machine (MD), associées chacune à une chambre en forme de rainure (11) munie d'un tampon presseur (10).

9. Dispositif selon la revendication 8 **caractérisé en ce que** l'alimentation en pression de la pluralité de tampons presseurs (10) se produit de manière différenciée.

10. Dispositif selon l'une des revendications 1 à 9, **caractérisé en ce que** la section (12) en forme de timbre plonge dans la direction de la longueur du sabot dans chaque tampon presseur (10) avec des dimensions de surfaces de contact (26) différentes.

11. Dispositif selon la revendication 10, **caractérisé en ce que** la surface de contact (26) d'une section (12) en forme de timbre est plus petite sur les bords qu'au centre.

12. Dispositif selon la revendication 10 ou 11, **caractérisé en ce que** à la section (12) en forme de timbre avec une surface de contact (26) plus petite est associée au moins une composante séparée de la force (F1, F2) pour augmenter une force de pression locale.

13. Dispositif selon l'une des revendications 1 à 12, **caractérisé en ce que** le tampon presseur (10) présente des dispositifs de connexion (27) pour une alimentation en fluide (24) disposés au début et/ou du côté terminal dans la direction de la longueur du sabot.

14. Dispositif selon l'une des revendication 1 à 13, **caractérisé en ce qu'**une toile (28) de protection contre le frottement pour protéger la surface de tête (7) du sabot de pression (6) est prévue entre la surface de tête (7) et le bandage de cylindre (5) .

15. Utilisation du dispositif selon l'une des revendications 1 à 14 en tant que presse humide ou calandre.
